# EUROPÄISCHE PATENTSCHRIFT

(11) **EP 0 824 176 B1**
(45) Veröffentlichungstag und Bekanntmachung des Hinweises auf die Patenterteilung: **18.06.2003**
(21) Anmeldenummer: 97111588.6
(22) Anmeldetag: 09.07.1997
(51) Int. Cl.: E05C 17/22, B60J 5/00

(54) **Feststellvorrichtung für eine Tür oder eine Klappe eines Kraftfahrzeugs**
Door check for a motor vehicle door or hatch
Dispositif d'arrêt pour une porte ou un hayon d'un véhicule automobile

(30) Priorität: 13.08.1996 DE 19632630
(43) Veröffentlichungstag der Anmeldung: 18.02.1998
(73) Patentinhaber: Bayerische Motoren Werke Aktiengesellschaft, 80788 München (DE)
(72) Erfinder: Bräuherr, Günther, 85134 Stammham (DE)

(56) Entgegenhaltungen:
- EP-A- 0 578 921
- WO-A-93/17209
- DE-A- 4 325 550
- DE-U- 29 606 304
- GB-A- 1 160 063
- US-A- 5 474 344

## Beschreibung

Die Erfindung bezieht sich auf eine Feststellvorrichtung der im Oberbegriff des Patentanspruchs 1 genannten und aus der WO 93/17209 hervorgehenden Art.

Bei der aus dieser Druckschrift bekannten Feststellvorrichtung besteht das Aufnahmeteil aus einem rechteckförmigen Blechteil mit seitlichen, umlaufenden Halteabschnitten, wobei die aus Kunststoff bestehende, rechteckförmige Abdeckung mit zwei gegenüberliegenden Halteabschnitten lösbar verrastet ist. Dabei ist die Abdeckung als ein in Einbaulage zum Aufnahmeteil hin offenes Hohlteil ausgebildet, wobei hierbei der Boden der Abdeckung in einem Abstand zur Grundplatte des Aufnahmeteils liegt. Nachdem in der maximalen Offenlage der Fahrzeugtür der am Endabschnitt der Türhaltestange vorgesehene Anschlag mit dem Boden der Abdeckung zusammenwirkt, ist es zur Vermeidung von Beschädigungen an der aus Kunststoff bestehenden Abdeckung erforderlich, dass der an der Türhaltestange vorgesehene Anschlag großflächig gestaltet ist. Dieser ist deshalb verhältnismäßig schwer und auch teuer herzustellen. Schließlich ist sowohl das Aufnahmeteil als auch die Abdeckung kompliziert gestaltet und damit kostenaufwendig herzustellen.

Aufgabe der Erfindung ist es daher, bei einer Feststellvorrichtung der im Oberbegriff der Patentansprüche 1 und 3 genannten Art ein Auflageteil so anzuordnen, dass bei dessen Zusammenwirken mit einem an der Türhaltestange vorgesehenen, in üblicher Weise gestalteten Anschlag keine nachteiligen Auswirkungen entstehen.

Zur Lösung der Aufgabe sind die in den im Patentansprüchen 1 und 3 dargelegten Merkmale vorgesehen.

Dass sich das Auflageteil erfindungsgemäß unmittelbar am Aufnahmeteil befindet, wird bei Beaufschlagung des Auflageteils durch den an der Türhaltestange vorgesehenen Anschlag die hierbei entstehende Beaufschlagungsenergie vorteilhafterweise unmittelbar in das Aufnahmeteil eingeleitet, so dass an der Türhaltestange ein üblicher, T- oder winkelförmiger Anschlag vorgesehen werden kann, der kostengünstig herstellbar ist und ein geringes Gewicht hat. Hierbei werden auch unangenehme Klappergeräusche vermieden. Schließlich ist auch die erfindungsgemäße Anordnung des Auflageteils am Aufnahmeteil in einfacher Weise durchführbar.

Zweckmäßigerweise ist am Aufnahmeteil ein U-förmiges Lagerteil ausgebildet, an dessen gegenüberliegenden Außenwänden die beiden, einstückig an der Abdeckung ausgebildeten Auflageteile festgelegt sind. Hierfür ist das Lagerteil von einem beidseits über die Außenwände hinausragenden eine unverschlebbare Lagerrolle tragenden Lagerbolzen durchsetzt, über den die Auflageteile gegen das Lagerteil gepresst werden. Vorteilhafterweise werden hierbei durch einen einzigen Montagevorgang, also sehr rationell, sowohl die Abdeckung als auch die Auflageteile montiert (Merkmale der Patentansprüche 2 und 3).

Da die Abdeckung aus Kunststoff besteht, hat sie ein geringes Gewicht und kann dabei sehr rationell im Spritzgießverfahren hergestellt werden. Darüber hinaus werden durch die aus Kunststoff bestehende Abdeckung auch keine unangenehmen Klappergeräusche verursacht.

In Ausgestaltung der Erfindung ist vorgesehen, daß die Endabschnitte des Lagerbolzens der unverschiebbaren Lagerrolle über das Aufnahmeteil hinausragen, so daß über den Lagerbolzen beidseits ein aus Kunststoff bestehendes Auflageteil angebracht werden kann, mit denen der an der Türhaltestange vorgesehene Anschlag in der maximalen Offenstellung der Fahrzeugtür zusammenwirkt. Da die Auflageteile aus Kunststoff gefertigt sind und über das Aufnahmeteil hinausragen, können hierbei auch keine unangenehmen Klappergeräusche entstehen (Merkmale der Patentansprüche 2 und 3).

Nach einer weiteren Ausgestaltung der Erfindung sind die Abdeckung und die Auflageteile vorteilhafterweise als ein einstückiges Kunststoffteil ausgebildet, das in rationeller Weise durch Spritzgießen hergestellt ist. Dabei wird das Kunststoffteil unter kappenartiger Überdeckung der Federn lediglich im Bereich der Lagerbohrung der Lagerrolle angeordnet und deren Lagerbolzen unter Durschsetzung der Aufnahmebohrungen der Auflageteile montiert, so daß durch einen einzigen Montagevorgang sowohl die Abdeckung als auch die Auflageteile für den Anschlag der Türhaltestange montiert sind (Merkmale des Patentanspruchs 4).

Ein Ausführungsbeispiel der Erfindung ist in der Zeichnung dargestellt und wird im folgenden erläutert. Es zeigt:
- Figur 1: eine perspektivische Gesamtdarstellung der Feststellvorrichtung mit einer Türhaltestange,
- Figur 2: eine Seitenansicht der Feststellvorrichtung im Schnitt.

Die in den Figuren 1 und 2 dargestellte Feststellvorrichtung 1 weist eine Türhaltestange 2 auf, die über eine Lagerbohrung 3 an einer Tragsäule einer Personenkraftwagenkarosserie schwenkbar gelagert ist. Femer ist am gegenüberliegenden Endabschnitt der Türhaltestange 2 ein rechtwinklig zur ihrer Längserstreckung verlaufender Anschlag 4 ausgebildet. Darüber hinaus weist die Türhaltestange 2 zwei, im Abstand voneinander liegende Rastausnehmungen 5 auf.

Die Feststellvorrichtung 1 weist ferner ein am Türkörper einer nicht dargestellten Fahrzeugtür befestigtes Aufnahmeteil 7 auf, das mit zwei, abstandsparallel zueinander verlaufenden Lagerbolzen 8 und 9 versehen ist, auf denen jeweils eine aus Kunststoff bestehende Lagerrolle 10 und 11 drehbar gelagert ist. Dabei befindet sich der Lagerbolzen 8 in einem Schwenkteil 12, das seinerseits über eine Lagerwelle 13 am Aufnahmeteil 7 schwenkbar gelagert ist. Wie in Figur 1 ersichtlich, erstrecken sich die Endabschnitte der Lagerwelle 13 beidseits weit über das Aufnahmeteil 7 hinaus, wobei jeder Endabschnitt der Lagerwelle 13 von einer schraubenartigen Feder 14 umgeben ist. Diese stützen sich jeweils mit einem Federendabschnitt 14' am Aufnahmeteil 7 mit Vorspannung ab, während die beiden schraubenartigen Federn 14 durch einen mittigen Verbindungsabschnitt 14" (Figur 2) miteinander verbunden sind, der federnd gegen das Schwenkteil 12 wirkt, wodurch die von diesem getragene Lagerrolle 10 mit hoher Anpreßkraft gegen die Türhaltestange 2 gepreßt wird. Bei Schwenkbewegungen der Fahrzeugtür wird die Türhaltestange 2 unter Durchsetzung der Feststellvorrichtung 1 in den Richtungen des Doppelpfeils a längsverlagert, wodurch die Lagerrolle 11 aufgrund der erwähnten, federbelasteten Anpreßung der Lagerrolle 10 an die Türhaltestange 2 in deren Rastausnehmungen 5 verrastend eingreift.

Wie in den Figuren 1 und 2 ferner ersichtlich, sind die beiden schraubenartigen Federn 14 von einer aus Kunststoff bestehenden Abdeckung 15 kappenartig überdeckt. Dabei sind an der Abdeckung 15 einstückig zwei, in parallelem Abstand voneinander liegende Auflageteile 16 ausgebildet, die an den gegenüberliegenden Außenwänden eines in Draufsicht U-förmigen Lagerteils 7' anliegen, das am Aufnahmeteil 7 einstückig ausgebildet ist. Die beiden am Lagerteil 7' anliegenden und über dessen Höhenerstreckung hinausragenden Auflageteile 16 weisen miteinander fluchtende Aufnahmebohrungen auf, die von den über das Lagerteil 7' beidseits hinausragenden Endabschnitten des Lagerbolzens 9 durchsetzt sind, so daß über diesen auch die an den Auflageteilen 16 einstückig ausgebildete Abdeckung 15 an der Feststellvorrichtung 1 angebracht ist. In der maximalen Offenstellung der Fahrzeugtür wirkt der an der Türhaltestange 2 vorgesehene Anschlag 4 mit den Auflageschultern 16' der Auflageteile 16 geräuschdämpfend zusammen. Die Abdeckung 15 und die an diesem ausgebildeten Auflageteile 16 sind als ein einstückiges Kunststoffteil durch Spritzgießen oder dergleichen hergestellt.

## Patentansprüche

1. Feststellvorrichtung (1) für eine Tür oder eine Klappe eines Kraftfahrzeugs, im Wesentlichen bestehend aus einer fahrzeugaufbauseitig oder am schwenkbaren Teil angelenkten Türhaltestange (2) mit Rastausnehmungen (5) sowie einem endseitigen Anschlag (4), der mit seinen seitlichen Endabschnitten über die Türhaltestange (2) hinausragt und ferner einem Aufnahmeteil (7) mit zwei drehbar gelagerten, an der Türhaltestange (2) anliegenden Lagerrollen (10, 11), von denen wenigstens eine durch die Wirkung von Federn (14) gegen die Türhaltestange (2) gepresst wird, wobei die Federn (14) wenigstens teilweise von einer mit dem Aufnahmeteil (7) in Verbindung stehenden Abdeckung (15) aus Kunststoff kappenartig überdeckt sind, während der Anschlag (4) der Türhaltestange (2) in deren Endlage über seine seitlichen Endabschnitte jeweils mit einem zugewandten, dämpfungselastischen Auflageteil (16) zusammenwirkt, die sich einstückig an der Abdeckung (15) befinden, welche aus einem durch Spritzgießen erzeugten Kunststoffteil besteht,
**dadurch gekennzeichnet, dass** an den Endabschnitten des Lagerbolzens (9) der sich am Aufnahmeteil (7) befindenden Lagerrolle (11) jeweils ein Auflageteil (16) angebracht ist, die in parallelem Abstand zueinander verlaufen und einstückig an der Abdeckung (15) ausgebildet sind.

2. Feststellvorrichtung nach Anspruch 1,
**dadurch gekennzeichnet, dass** die Lagerrolle (11) mit den sich an den Endabschnitten seines Lagerbolzens (9) befindenden Auflageteilen (16) unverschiebbar ist.

3. Feststellvorrichtung (1) für eine Tür oder eine Klappe eines Kraftfahrzeugs, im Wesentlichen bestehend aus einer fahrzeugaufbauseitig oder am schwenkbaren Teil angelenkten Türhaltestange (2) mit Rastausnehmungen (5) sowie einem endseitigen Anschlag (4), der mit seinen seitlichen Endabschnitten über die Türhaltestange (2) hinausragt und ferner einem Aufnahmeteil (7) mit zwei drehbar gelagerten, an der Türhaltestange (2) anliegenden Lagerrollen (10, 11), von denen wenigstens eine durch die Wirkung von Federn (14) gegen die Türhaltestange (2) gepresst wird, wobei die Federn (14) wenigstens teilweise von einer mit dem Aufnahmeteil (7) in Verbindung stehenden Abdeckung (15) aus Kunststoff kappenartig überdeckt sind, während der Anschlag (4) der Türhaltestange (2) in deren Endlage über seine seitlichen Endabschnitte jeweils mit einem zugewandten, dämpfungselastischen Auflageteil (16) zusammenwirkt, die sich einstückig an der Abdeckung (15) befinden, **dadurch gekennzeichnet, dass** die Auflageteile (16) an den gegenüberliegenden Außenwänden eines in Draufsicht U-förmigen sowie am Aufnahmeteil (7) einstückig ausgebildeten Lagerteils (7') anliegen, das von einem beidseits über dieses hinausragenden Lagerbolzen (9) durchsetzt ist, auf dem die Lagerrolle (11) drehbar gelagert ist.

## Claims

1. A locking device (1) for a door or tailgate of a motor vehicle and substantially comprising a door-holding rod (2) pivoted to the vehicle body or to the movable part and with catch recesses (5) and an end abutment (4) having lateral end portions projecting beyond the door-holding rod (2), the locking device also comprising a receiving part (7) with two rotatably mounted bearing rollers (10, 11) adjoining the door-holding rod (2), at least one roller being pressed by springs (14) against the rod (2), wherein the springs (14) are at least partly covered by a plastics material cap or cover (15) connected to the receiving part (7) whereas the abutment (4) on the door-holding rod (2), when in its end position, co-operates via lateral end portions with respective associated shock-absorbing and elastic supporting parts (16) which are integral with the cover (15), which is a plastics material part made by injection moulding,
**characterised in that** a support part (16) is disposed on the end portions of the pin (9) bearing the roller (11) on the receiving part (7), the supporting parts being parallel to one another and integrally formed on the cover (15).

2. A locking device according to claim 1, **characterised in that** the roller (11) and the supporting parts (16) on the end portions of its pin (19) are non-displaceable.

3. A locking device (1) for a door or tailgate of a motor vehicle and substantially comprising a door-holding rod (2) pivoted to the vehicle body or to the movable part and with catch recesses (5) and an end abutment (4) having lateral end portions projecting beyond the door-holding rod (2), the locking device also comprising a receiving part (7) with two rotatably mounted bearing rollers (10, 11) adjoining the door-holding rod (2), at least one roller being pressed by springs (14) against the rod (2), wherein the springs (14) are at least partly covered by a plastics material cap or cover (15) connected to the receiving part (7) whereas the abutment (4) on the door-holding rod (2), when in its end position, co-operates via lateral end portions with respective associated shock-absorbing and elastic supporting parts (16) which are integral with the cover (15),
**characterised in that** the supporting parts (16) abut the facing outer walls of a bearing part (7') which is U-shaped in plan view and is integrally formed on the receiving part (7) and through which a pin (9) extends and projects on both sides, the roller (11) being rotatably mounted on the pin.

## Revendications

1. Dispositif d'arrêt (1) pour une porte ou un hayon d'automobile comprenant essentiellement :
- une tige de maintien de porte (2) articulée à la carrosserie ou à une partie pivotante et présentant des creux d'arrêt (5), ainsi qu'une butée d'extrémité (4) qui par ses parties latérales dépasse la tige de maintien de porte, et en outre
- une partie d'accueil (7) sur laquelle sont montés en rotation deux galets de palier (10, 11) en appui sur la tige de maintien de porte (2), dont au moins un de ces galets est en pression sur la tige de maintien de porte (2),
- les ressorts (14) étant au moins en partie recouverts à la manière d'un capot par un couvercle (15) en matière plastique en liaison avec la partie d'accueil (7), tandis que la butée (4) de la tige de maintien de porte (2), quand elle occupe sa position extrême coopère par ses extrémités latérales avec chaque fois une partie d'appui (16) avec amortissement élastique tournée vers elle, cette partie étant monobloc avec le couvercle (15) qui est une pièce en matière plastique fabriquée par injection,
**caractérisé en ce que**
sur les extrémités du tourillon de palier (9) du galet de palier (11) se trouvant sur la partie d'accueil (7), est montée chaque fois une partie d'appui (16), parallèles entre elles et monoblocs avec le couvercle (15).

2. Dispositif selon la revendication 1,
**caractérisé en ce que**
le galet de palier (11) est empêché de coulisser par les parties d'appui (16) qui se trouvent sur les extrémités de son tourillon de palier (9).

3. Dispositif d'arrêt (1) pour une porte ou un hayon d'automobile comprenant essentiellement :
- une tige de maintien de porte (2) articulée à la carrosserie ou à une partie pivotante et présentant des creux d'arrêt (5), ainsi qu'une butée d'extrémité (4) qui par ses parties latérales dépasse la tige de maintien de porte, et en outre
- une partie d'accueil (7) sur laquelle sont montés en rotation deux galets de palier (10, 11) en appui sur la tige de maintien de porte (2) dont au moins un de ces galets est en pression sur la tige de maintien de porte (2),
- les ressorts (14) étant au moins en partie recouverts à la manière d'un capot par un couvercle (15) en matière plastique en liaison avec la partie d'accueil (7), tandis que la butée (4) de la tige de maintien de porte (2), quand elle occupe sa position extrême coopère par ses extrémités latérales avec chaque fois une partie d'appui (16) avec amortissement élastique tournée vers elle, cette partie étant monobloc avec le couvercle (15),
**caractérisé en ce que**
les parties d'appui (16) sont en appui sur les parois externes se faisant face d'une partie de palier (7') monobloc avec la partie d'accueil (7), présentant en élévation la forme d'un U et traversée par un tourillon de palier (9) qui la dépasse des deux côtés et sur lequel est monté en rotation le galet de palier (11).
